# EUROPÄISCHE PATENTSCHRIFT

(11) **EP 0 859 732 B1**
(45) Veröffentlichungstag und Bekanntmachung des Hinweises auf die Patenterteilung: **09.02.2000**
(21) Anmeldenummer: 96945712.6
(22) Anmeldetag: 07.11.1996
(51) Int. Cl.: B65H 45/22

(54) **VORRICHTUNG ZUM HERSTELLEN VON FALZPRODUKTEN**
DEVICE FOR PRODUCING FOLDING ITEMS
DISPOSITIF POUR REALISER DES PRODUITS DE PLIAGE

(30) Priorität: 08.11.1995 DE 19541538
(43) Veröffentlichungstag der Anmeldung: 26.08.1998
(73) Patentinhaber: Koenig & Bauer Aktiengesellschaft, 97080 Würzburg (DE)
(72) Erfinder: MAYLÄNDER, Edgar, D-97230 Estenfeld (DE); MICHALIK, Horst, Bernhard, D-97204 Höchberg (DE)
(86) Internationale Anmeldenummer: DE9602126
(87) Internationale Veröffentlichungsnummer: WO9717200

(56) Entgegenhaltungen:
- DE-A- 1 535 985
- DE-A- 3 624 990
- PATENT ABSTRACTS OF JAPAN vol. 006, no. 256 (M-179), 15.Dezember 1982 & JP 57 151565 A (HITACHI SEIKO KK), 18.September 1982,

## Beschreibung

Die Erfindung betrifft eine Vorrichtung zum Herstellen von Falzprodukten unter Verwendung von Längsfalztrichtern entsprechend dem Oberbegriff des Anspruches 1.

Bei der Herstellung von Falzprodukten, z. B. Telefonbüchern ist es bekannt, zweifachbreite Querfalzeinrichtungen in Verbindung mit Längsfalztrichtern anzuordnen. Eine zweifachbreite Querfalzeinrichtung ist in der DE-PS 7 24 900 gezeigt, welcher ortsfeste Längsfalztrichter vorgeschaltet sind.

Nachteilig ist, daß jeder Längsfalztrichter eine separate Papiereinführung sowie einen separaten Trichtereinlauf aufweist. Sollen die beiden aus der zweifachbreiten Querfalzeinrichtung kommenden Falzprodukte in ihrer Dicke, d. h. in ihrer Blattanzahl variiert werden, so ist dies nur über eine veränderte und raumaufwendige Bahnzuführung über nichtdargestellte Wendestangen möglich.

Weiterhin ist durch die DE 36 24 990 C2 ein in Trichterneigung geringfügig verschiebbarer Längsfalztrichter bekannt, welcher unabhängig von anderen Längsfalztrichtern verfahren werden kann, um dadurch die beim ersten Längsfalzvorgang parallel entstehenden Falzprodukte mit einem seitlichen Versatz einer Querfalzvorrichtung zuzuführen. Der seitliche Versatz dient als Angriffsfläche für ein anschließendes Trennen der Falzprodukte, z. B. mittels Greifern und ist nur für kleine Distanzen geeignet, d. h. für Produkte, die nur "geringfügig versetzt" werden müssen. Mittels dieses Längsfalztrichters ist es nicht möglich, Falzprodukte ohne Aufwand in ihrer Produktdicke zu variieren.

Der Erfindung liegt die Aufgabe zugrunde, einen Längsfalztrichter für eine mehrfachbreite Querfalzeinrichtung zu schaffen.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß auch beim Einsatz einer mehrfachbreiten Querfalzvorrichtung nur eine gemeinsam betreibbare Längsfalztrichter-Einzugsvorrichtung erforderlich ist, wobei die Produktdicke sowie die Lage des Falzproduktes im Endprodukt jeweils variiert werden kann. Die Erfindung ist besonders geeignet zur Herstellung von Falzprodukten für die Telefonbuchherstellung. Weiterhin wird die Bauhöhe des Falzapparates gering gehalten.

Ein Ausführungsbeispiel der Erfindung ist in der Zeichnung dargestellt und wird im folgenden näher beschrieben.

Es zeigen
- Fig. 1: eine schematische Seitenansicht einer zweifachbreiten Querfalzeinrichtung mit darüber erfindungsgemäß angeordneten linken und rechten Längsfalztrichtern wobei, die beiden rechten Längsfalztrichter in einer unteren Position befindlich sind;
- Fig. 2: eine Ansicht A nach Fig. 1, jedoch mit Darstellung der Papierbahnen oberhalb der Längsfalztrichter, wobei Papierstränge in beide Einläufe der Querfalzeinrichtung einlaufen;
- Fig. 3: eine Anordnung wie Fig. 2, jedoch mit nur in den zweiten Einlauf der Querfalzeinrichtung einlaufenden Papiersträngen;
- Fig. 4: eine Anordnung wie Fig. 2, jedoch mit nur in den ersten Einlauf der Querfalzeinrichtung einlaufenden Papiersträngen;
- Fig. 5: eine schematische Seitenansicht einer zweifachbreiten Querfalzeinrichtung mit darüber angeordneten linken und rechten Längsfalztrichtern, wobei alle linken und rechten Längsfalztrichter in einer oberen Position angeordnet sind und alle Papierstränge in den ersten Einlauf der Querfalzeinrichtung einlaufen;
- Fig. 6: eine Ansicht A nach Fig. 5, jedoch mit schematischer Darstellung der Papierbahnen oberhalb der Längsfalztrichter;
- Fig. 7: einen Schnitt VII - VII durch die Trichtereinlaufwalzengruppe und einem unter dieser und über einem zweiten Einlauf der zweifachbreiten Querfalzeinrichtung befindlichen rechten Längsfalztrichter in einer unteren Position nach Fig. 1;
- Fig. 8: einen Schnitt VIII - VIII durch die Trichtereinlaufwalzengruppe und einem unter dieser und über einem ersten Einlauf der zweifachbreiten Querfalzeinrichtung befindlichen rechten Längsfalztrichter in einer oberen Position nach Fig. 5;
- Fig. 9: eine schematische Seitenansicht einer dreifachbreiten Querfalzeinrichtung mit darüber erfindungsgemäß angeordneten linken und rechten Längsfalztrichtern in drei verschiedenen Ebenen;
- Fig. 10: einen Schnitt X - X nach Fig. 9, jedoch mit Darstellung der Papierbahnen oberhalb der Längsfalztrichter, wobei Papierstränge in die drei Einläufe der Querfalzeinrichtung einlaufen.

In einem bekannten, Wendestangen, Zugwalzen, Längsschneideinrichtungen, Längsregistereinrichtung sowie Papierleitwalzen aufnehmenden Papierführungsgestell 4 ist eine schematisch dargestellte Trichtereinlaufwalzengruppe 1 angeordnet.

Die Trichtereinlaufwalzengruppe 1 besteht z. B. aus einer angetriebenen Trichtervoreinlaufwalze 2 sowie Trichtereinlaufwalzen 3. Beide Walzen 2, 3 sind jeweils im unteren Teil des Papierführungsgestells 4 gelagert und jeweils linken Längsfalztrichtern 6; 7 bzw. rechten Längsfalztrichtern 8; 9 zugeordnet. Es ist ein linker und ein linker mittlerer 6; 7 sowie ein rechter mittlerer und ein rechter Längsfalztrichter 8; 9 dargestellt (Fig. 1 und 2). Die beiden linken Längsfalztrichter 6; 7 sind im unteren Teil des Papierführungsgestells 4 über einem linken oder ersten Einlauf 13 einer mehrfachbreiten, z. B. zweifachbreiten Querfalzeinrichtung 14 fest angeordnet, so daß die Papierstränge 11; 12 nach dem Verlassen der linken Längsfalztrichter 6; 7 direkt in den ersten Einlauf 13 der Querfalzeinrichtung 14 einlaufen. Die beiden rechten Längsfalztrichter 8; 9 sind jeweils in einer Trichterhalterung 16; 17, z. B. Rahmen fest angeordnet (Fig. 7 und 8), welcher ebenfalls am Auslauf rahmenfest gelagerte Trichterfalzwalzen 25 aufnimmt. Der linke Längsfalztrichter 6; 7 weist ebenfalls paarweise am Auslauf angeordnete Trichterfalzwalzen 25 auf. Jede von den die zweiten Längsfalztrichter 8; 9 aufnehmende Trichterhalterungen 16; 17,- Trichterhalterung 16 für Trichter 8 nicht gezeigt -, ist jeweils in zwei Positionen A; B (Fig. 1 und 5 bzw. Fig. 7 und 8) formschlüssig mit dem Papierführungsgestell 4 verbindbar: Einmal über einem rechten oder zweiten Einlauf 18 der Querfalzeinrichtung 14 (Fig. 1 und 2 Position B) und einmal über dem linken oder ersten Einlauf 13 der Querfalzeinrichtung 14 (Fig. 5 und 6 Position A).

Die genannten zwei Positionen A; B können z. B. dadurch erreicht werden, daß der Trichter 8; 9 um einen Betrag z. B. in Axialrichtung b + x der Querfalzeinrichtung 14 horizontal und um einen Betrag h in vertikaler Richtung verschiebbar angeordnet sind. Der Betrag b entspricht der Breite eines Papierstranges 11, 12 und der Betrag x entspricht einem Sicherheitsabstand zwischen den Papiersträngen 11, 12; 33, 34. Der Betrag h entspricht ebenfalls einer Schwenkhöhe der Trichterhalterung 16; 17 bzw. der Trichter 8; 9 und errechnet sich aus dem Quotienten b + x zu Tangens Alpha. Der Winkel Alpha befindet sich zwischen einer Senkrechten 51 und der Neigungsebene der Papierlauffläche 50 eines jeden Längsfalztrichters 6 bis 9. Die vorgenannte Bewegung der Trichterhalterungen 16; 17 kann z. B. mittels bekannter Linearantriebe, Kettenzüge oder dgl. erfolgen oder auch mittels bekannter Hebelgestänge z. B. Schwingen 5, 10, welche z. B. um papierführungsgestellfeste Gelenkzapfen 15, 20 schwenkbar sind. Somit werden die rechten Längsfalztrichter 8; 9 aus der Lage nach Fig. 5 in die Lage nach Fig. 1 und umgekehrt bewegt. Es wird ein parallelogrammartiges Gelenkviereck gebildet, wobei neben den beiden gleichlangen Hebeln 5, 10 noch die Trichterhalterung 17 sowie das Papierführungsgestell 4 ebenfalls als jeweils gleichlanger Hebel wirkt. Die Hebel 5, 10 sind jeweils beidseitig an jeder Trichterhalterung 16, 17 z. B. mittels Gelenkzapfen 35, 40 angelenkt (Fig. 7 und 8). Eine Trichterneigung kann mittels einer Verstellspindel mit Handrad 30 verändert werden. In der unteren Position B (Fig. 7) können die Trichterhalterungen 16, 17 auf papierführungsgestellfeste Widerlager 91, 92 gesetzt und verriegelt werden. Eine Verriegelung kann z. B. mittels einer pneumatischen Klemmvorrichtung oder mittels bekannter Kippklemmhebel erfolgen.

In der oberen Position A (Fig. 8) können die Trichterhalterungen 16, 17 z. B. auf im Papierführungsgestell 4 in achsparalleler Richtung zur Trichtereinlaufwalze 3 verschiebbar angeordnete Widerlager 48, 49 gesetzt und in vorbeschriebener Weise arretiert werden. Die rechten Längsfalztrichter 8; 9 können in ihrer unteren Position B (Fig. 1 und 7) über dem zweiten Einlauf 18 der Querfalzeinrichtung 14 zwischen der Trichtereinlaufwalze 3 und ihrer Trichteroberkante 19 jeweils eine zusätzliches und somit positionierbares Papierführungselement 21; 22 aufweisen. Das Papierführungselement 21; 22 kann in Form eines Leitbleches oder in Form von mehreren parallel in einem Abstand zueinander verlaufenden Rohren ausgebildet sein. Dabei kann das Blech bzw. können die Rohre zwecks besserer Gleitfähigkeit auf der Papierlaufseite mittels Blasluft beblasen sein. Das Papierführungselement 21; 22 kann entweder am Papierführungsgestell 4 an- bzw. abbaubar oder auch bei Nichtgebrauch abklappbar angeordnet sein. Jedes Papierführungselement 21; 22 verläuft in einer gleichen Neigungsebene 23 der nachgeordneten zweiten Längsfalztrichter 8; 9. Die Neigungsebene 23 der zweiten Längsfalztrichter 8, 9 zu einer Senkrechten 51 entspricht gleichzeitig einer durch die Gelenkzapfen 15, 20 verlaufenden, im Winkel Alpha zur Senkrechten 51 angeordneten Neigungsebene 52 (Fig. 7). Eine Länge l jedes Papierführungselementes 21; 22 entspricht zumindest einer Breite b eines Papierstranges 11; 12 und ist so bemessen, daß der Papierstrang 11; 12 bzw. ein Papierstrang 33, 34 auf den zweiten Einlauf 18 der zweifachbreiten Querfalzeinrichtung 14 leitbar ist.

Die unterhalb der Längsfalztrichter 6 bis 9 befindliche zweifachbreite Querfalzeinrichtung 14 besteht aus einem Schneidzylinder 24, welcher gegen Schneidnuten eines Schneidnut-, Punktur- und Falzmesserzylinders 26 arbeitet. Der Zylinder 26 wiederum arbeitet mit einem Falzklappenzylinder 27 zusammen. Unter dem Falzklappenzylinder 27 befinden sich zwei in axialer Richtung nebeneinander angeordnete Schaufelräder 28; 29, welche die von dem Falzapparat erzeugten Falzprodukte auf eine Bandauslage 31; 32 ablegen.

In den Ausführungsbeispielen sind nachfolgende Arbeitsstellungen gezeigt: Zwei übereinander einlaufende 1/1-breite Papierbahnen 36; 37 (Fig. 1 und 2) werden in einem ersten Ausführungsbeispiel mittels bekannter Längsschneideinrichtungen jeweils in 1/4-breite Papierbahnen längsgetrennt und mittels der linken und rechten Längsfalztrichter 6, 7; 8, 9 zu längsgefalzten Papiersträngen 11, 12; 33, 34 gefalzt und dem ersten und zweiten Einlauf 13; 18 der Querfalzeinrichtung 14 zugeführt. Dabei werden die Papierstränge 11, 12; 33, 34 über gestellfest gelagerte Überführwalzen 53 und 54 bzw. 53 und 55 sowie durch ein Zugwalzenpaar 57 geführt. Die zweiten Einläufe 8; 9 sind mit den Papierführungselementen 21; 22 versehen. Auf jeder Bandauslage 31; 32 ist ein Falzprodukt 38; 39 ausgelegt mit 32 Seiten aus doppelter Produktion der Querfalzeinrichtung. Es können aber auch 64 Seiten aus einfacher Produktion gefahren werden.

Vier übereinander über den rechten Längsfalztrichtern 8; 9 einlaufende 1/2-breite Papierbahnen 41 bis 44 werden nach ihrer nochmaligen Längstrennung mittels bekannter Längsschneideinrichtungen jeweils der rechten Längsfalztrichter 8; 9 zu längsgefalzten Papiersträngen 33; 34 und dem zweiten Einlauf 18 der Querfalzeinrichtung 1 in einem zweiten Ausführungsbeispiel zugeführt (Fig. 3). Dabei sind die rechten Längsfalztrichter 8; 9 mit den Papierführungselementen 21; 22 versehen. Auf der zweiten Bandauslage 32 ist ein Falzprodukt 46 aus 64 Seiten aus acht 1/4-breiten Papierbahnen entstanden. Der in den zweiten Einlauf 18 der Querfalzeinrichtung 14 einlaufende Papierstrang 33; 34 weist nunmehr eine doppelte Dicke gegenüber denen in Fig. 2 gezeigten Papiersträngen 33; 34 auf.

Weiterhin laufen in einem dritten Ausführungsbeispiel vier übereinander angeordnete 1/2-breite Papierbahnen 41 bis 44 nach ihrer nochmaligen Längstrennung in 1/4-breite Papierbahnen in die linken Längsfalztrichter 6; 7 ein (Fig. 4). Nachfolgend werden Papierstränge 11; 12 gebildet, die in den ersten Einlauf 13 der Querfalzeinrichtung 18 einlaufen. In der Querfalzeinrichtung 14 wird ein Falzprodukt 46 erzeugt und auf der Bandauslage 31 ausgelegt, wie im vorangehenden Ausführungsbeispiel gezeigt (Fig. 3).

In einem vierten Ausführungsbeispiel werden schließlich zwei übereinander einlaufende 1/1-breite Papierbahnen 36; 37 mittels Längsschneideinrichtungen jeweils in 1/4-breite Papierbahnen längsgetrennt und mittels der linken und rechten Längsfalztrichter 6 bis 9 zu längsgefalzten Papiersträngen 11, 12; 33, 34 gefalzt, ohne daß die Papierführungselemente 21; 22 dabei positioniert sind. Somit wird nach dem Einlauf der Papierstränge 11, 12; 33, 34 in den ersten Einlauf 13 der Querfalzeinrichtung 14 ein Falzprodukt 47 auf der Bandauslage 31 ausgelegt, welches aus acht Lagen zu je 16 Seiten aus einfacher Produktion besteht (Fig. 5 und 6).

Die Anzahl der linken und rechten Trichter 6, 7; 8, 9 ist entsprechend den Produktionserfordernissen variierbar. So kann ein Verhältnis von linken zu rechten Längsfalztrichtern auch drei zu drei, eins zu drei, drei zu eins, zwei zu vier usw. betragen. Schließlich können auch alle dargestellten Längsfalztrichter 6 bis 9 mit Trichterhaltern 16; 17 sowie Papierführungselemente 21; 22 ausgestattet sein. Es ist jedoch auch möglich, die vorgenannten Papierführungselemente 21; 22 bei den in einer unteren Position B befindlichen rechten Längsfalztrichtern 8; 9 wegzulassen und ohne Papierführungselemente zu fahren.

Schließlich ist es auch möglich, eine dreifachbreite Querfalzeinrichtung 61 einzusetzen, welche aus einem jeweils dreifachbreiten Schneidzylinder 62, Schneidnut-, Punktur- und Falzmesserzylinder 63 sowie einem Falzklappenzylinder 64 besteht (Fig. 9 und 10). Unter dem Falzklappenzylinder 64 sind entsprechend breite Schaufelräder 66 und Bandauslagen 67 angeordnet. Gestellfest gelagerte überführwalzen 68; 69, 71 weisen ebenfalls eine dreifache Breite einer 1/4-breiten Papierbahn auf oder sie sind einer 1/4-breiten Papierbahn entsprechend jeweils mehrfach nebeneinander gelagert.

über der Querfalzeinrichtung 61 sind zwei linke 73; 74 und zwei rechte 76; 77, d. h. ein linker 73, ein linker mittlerer 74, ein rechter mittlerer 76 und ein rechter 77 Längsfalztrichter angeordnet. Dabei befinden sich der linke sowie der rechte mittlere Längsfalztrichter 73; 76 auf einer ersten Ebene 79 in einer oberen Position C. Der linke mittlere Längsfalztrichter 74 befindet sich auf einer zweiten Ebene 80 in einer mittleren Position D und ist mit der vorbeschriebenen nichtdargestellten Trichterhalterung 17 (siehe Fig. 7 und 8) um den Betrag einer Höhe h z. B. schwenkbar im Papierführungsgestell 4 gelagert. Der mittlere linke Längsfalztrichter 74 kann somit auf eine untere Position E auf eine dritte Ebene 81 heruntergefahren werden.

Schließlich befindet sich der rechte Längsfalztrichter 77 in der unteren Position E und ist auch in die mittlere Position D schwenkbar.

Es ist natürlich auch möglich, die in der oberen Position C befindlichen Längsfalztrichter 73; 76 schwenkbar auszubilden, so daß diese in die mittlere Position D gebracht werden können.

Die in der oberen Position C angeordneten Längsfalztrichter 73 und 76 befinden sich über einem ersten Einlauf 81. Der in der mittleren Position D angeordnete Längsfalztrichter 74 befindet sich über einem zweiten Einlauf 82 und der in der unteren Position E angeordnete Längsfalztrichter 77 befindet sich über einem dritten Einlauf 83 der dreifachbreiten Querfalzeinrichtung 61.

Jeder Längsfalztrichter 73; 74 und 76; 77 weist ein Paar von Trichterfalzwalzen 25 sowie eine ungetriebene Leitwalze 86 als Stützwalze auf, die jeweils in der Trichterhalterung 17 gelagert sind.

Bei einem fünften Ausführungsbeispiel laufen drei übereinander angeordnete 1/1-breite Papierbahnen 87; 88; 89 nach ihrer Längstrennung in 1/4-breite Papierbahnen in die Längsfalztrichter 73; 74; 76; 77 ein und verlassen diese jeweils längsgefalzt als Papierstränge 11; 12; 33; 34. Die in der oberen Position C befindlichen Längsfalztrichter 73; 76 (Fig. 9 und 10) leiten die Papierstränge 11; 33 über die Überführwalzen 68; 71 dem ersten Einlauf 82 der Querfalzeinrichtung 61 zu (Fig. 10). Es wird z. B. bei der Herstellung von Telefonbüchern ein Produkt von 48 Seiten bei ungesammelter und ein Produkt von 96 Seiten bei gesammelter Produktion gebildet, welches über das Schaufelrad 66 auf der Bandauslage 67 ausgelegt wird.

Der in der mittleren Position D befindliche Längsfalztrichter 74 leitet den Papierstrang 12 über die Überführwalzen 68; 69; 71 dem zweiten Einlauf 83 der Querfalzeinrichtung 61 zu. Bei der Telefonbuchherstellung wird ein Produkt von 24 Seiten bei ungesammelter und ein Produkt von 48 Seiten bei gesammelter Produktion gebildet und der Bandauslage 67 zugeführt.

Der in der unteren Position E befindliche Längsfalztrichter 77 leitet den Papierstrang 34 dem dritten Einlauf 84 der Querfalzeinrichtung 61 zu und es wird ein Produkt erzeugt, welches dem aus dem Papierstrang 12 gebildeten Produkt entspricht.

Es ist bei einer veränderten Position der Längsfalztrichter 73; 74; 76; 77 natürlich auch möglich, die Papierstränge 11 und 33 dem ersten Einlauf 82 sowie die Papierstränge 12 und 34 dem zweiten Einlauf 83 oder dem dritten Einlauf 84 zuzuleiten. Es ist weiterhin möglich, dem zweiten Einlauf 83 der Querfalzeinrichtung 61 alle Papierstränge 11; 12; 33; 34 zuzuordnen, usw.

Zwischen der Trichtereinlaufwalze 3 und der Trichteroberkante 19 (Fig. 7; 8) eines in einer mittleren Position D oder einer unteren Position E befindlichen Längsfalztrichters kann auch bei der dreifachbreiten Querfalzeinrichtung (Fig. 9 und 10) ein nichtdargestelltes Papierführungselement 21; 22 in der vorbeschriebenen Weise angeordnet werden.

Zusammenfassend besteht das Wesen der Erfindung darin, daß zumindest die Längsfalztrichter 8, 9; 74, 77 mittels parallelogrammartiger Gelenkvierecke 4, 15, 5, 35, 17 oder 16; 4, 20, 10, 40, 17 oder 16 in vertikaler Richtung bewegbar sind. Dabei weisen o. g. Gelenkvierecke mindestens zwei parallel zueinander verschwenkbare, gleichlange Schwingen 5, 10 auf. Die Schwingen 5, 10 sind mit ihren ersten Enden 45, 56 am Maschinengestell 4 direkt oder indirekt schwenkbar, d. h. an Gelenkzapfen 15, 20 angelenkt. Zweite Enden 65, 70 der Schwingen 5, 10 sind direkt oder indirekt am Längsfalztrichter 8, 9; 74, 77 schwenkbar, d. h. mittels Gelenkzapfen 35, 40 angelenkt.

Nach einer weiteren Ausführungsvariante sind die Längsfalztrichter 8, 9; 74, 77 zusätzlich in Richtung der Rotationsachse der Trichterfalzwalzen 25 horizontal z. B. auf einem Schlitten verschiebbar angeordnet.

Ein horizontales Verschieben der Längsfalztrichter 8, 9; 74, 77 kann nach einer anderen Ausführungsvariante auch dadurch erfolgen, daß die Schwingen 5, 10 einstellbar, d. h. gezielt verkürzbar ausgebildet sind.

### Teileliste

- 1: Trichtereinlaufwalzengruppe
- 2: Trichtervoreinlaufwalze
- 3: Trichtereinlaufwalze
- 4: Papierführungsgestell
- 5 H: ebel, Schwinge
- 6: Längsfalztrichter, linker
- 7 L: ängsfalztrichter, linker mittlerer
- 8: Längsfalztrichter, rechter mittlere
- 9: Längsfalztrichter, rechter
- 10: Hebel, Schwinge
- 11: Papierstrang
- 12: Papierstrang
- 13 E: inlauf, erster (14)
- 14: Querfalzeinrichtung
- 15: Gelenkzapfen (5)
- 16: Trichterhalterung (8)
- 17: Trichterhalterung (9)
- 18: Einlauf, zweier (14)
- 19: Trichteroberkante (8; 9)
- 20: Gelenkzapfen (10)
- 21: Papierführungselement
- 22: Papierführungselement
- 23: Neigungsebene (8; 9)
- 24: Schneidzylinder (14)
- 25: Trichterfalzwalzen
- 26: Schneidnut-, Punktur- und Falzmesserzylinder (14)
- 27: Falzklappenzylinder (14)
- 28: Schaufelrad
- 29: Schaufelrad
- 30: Handrad
- 31: Bandauslage
- 32: Bandauslage
- 33 P: apierstrang
- 34: Papierstrang
- 35: Gelenkzapfen (5)
- 36: Papierbahn 1/1
- 37: Papierbahn 1/1
- 38: Falzprodukt
- 39: Falzprodukt
- 40: Gelenkzapfen (10)
- 41: Papierbahn 1/2
- 42: Papierbahn 1/2
- 43: Papierbahn 1/2
- 44: Papierbahn 1/2
- 45: Ende, erstes (5)
- 46: Falzprodukt (41 - 44)
- 47: Falzprodukt (36; 37)
- 48: Widerlager (16, 17)
- 49: Widerlager (16, 17)
- 50: Papierlauffläche (6 bis 9)
- 51: Senkrechte
- 52: Neigungsebene
- 53: Überführwalze
- 54: Überführwalze
- 55: Überführwalze
- 56: Ende, erstes (10)
- 57: Zugwalzenpaar
- 58: Ebene, erste (8; 9)
- 59: Ebene, zweite (8; 9)
- 61: Querfalzeinrichtung, dreifachbreit
- 62: Schneidzylinder (61)
- 63: Schneidnut-, Punktur- und Falzmesserzylinder (61)
- 64: Falzklappenzylinder
- 65: Ende, zweites (5)
- 66: Schaufelrad
- 67: Bandauslage
- 68: Überführwalze
- 69: Überführwalze
- 70: Ende, zweites (10)
- 71: überführwalze
- 72: Zugwalzenpaar
- 73: Längsfalztrichter, linker
- 74: Längsfalztrichter, linker mittlerer
- 75: -
- 76: Längsfalztrichter, rechter mittlerer
- 77: Längsfalztrichter, rechter
- 78: -
- 79: Ebene, erste
- 80: Ebene, zweite
- 81: Ebene, dritte
- 82: Einlauf, erster (61)
- 83: Einlauf, zweiter (61)
- 84: Einlauf, dritter (61)
- 85: -
- 86: Leitwalze (73; 74; 76; 77)
- 87: Papierbahn 1/1
- 88: Papierbahn 1/1
- 89: Papierbahn 1/1
- 90: -
- 91: Widerlager (16, 17)
- 92: Widerlager (16, 17)

- A: Position, obere (6; 7; 8; 9)
- B: Position, untere (8; 9)
- C: Position, obere
- D: Position, mittlere
- E: Position, untere

- b: Betrag
- h: Betrag
- l: Länge (21; 22)
- x: Betrag

Alpha Winkel (51, 52)

## Patentansprüche

1. Bewegbarer Längsfalztrichter, dadurch gekennzeichnet, daß der Längsfalztrichter (8, 9; 74, 77) mittels eines parallelogrammartigen Gelenkviereckes (4, 15, 5, 35, 17 oder 16; 4, 20, 10, 40, 17 oder 16) vertikal bewegbar ist.

2. Längsfalztrichter nach Anspruch 1, dadurch gekennzeichnet, daß das Gelenkviereck (4, 15, 5, 35, 17 oder 16; 4, 20, 10, 40, 17 oder 16) aus mindestens zwei parallel zueinander verschwenkbaren, gleichlangen Koppeln (5, 10) besteht, daß die Koppeln (5, 10) mit ihren ersten Enden (45, 56) am Maschinengestell (4) direkt oder indirekt schwenkbar (15, 20) angelenkt sind, daß die zweiten Enden (65, 70) der Koppeln (5, 10) direkt oder indirekt am Längsfalztrichter (8, 9; 74, 77) schwenkbar (35, 40) angelenkt sind.

3. Längsfalztrichter nach Anspruch 1 bis 2, dadurch gekennzeichnet, daß der Falztricht (8, 9; 74, 77) zusätzlich in Trichterfalzwalzen-Rotationsachsenrichtung (25) horizontal verschiebbar angeordnet ist.

## Claims

1. Moveable longitudinal former, characterized in that the longitudinal former (8, 9; 74, 77) can be moved vertically by means of a parallelogram-like four-bar linkage (4, 15, 5, 35, 17 or 16; 4, 20, 10, 40, 17 or 16).

2. Longitudinal former according to Claim 1, characterized in that the four-bar linkage (4, 15, 5, 35, 17 or 16; 4, 20, 10, 40, 17 or 16) comprises at least two coupling rods (5, 10) which are of equal length and can be pivoted in parallel with each other, in that the first ends (45, 56) of the coupling rods (5, 10) are pivotably articulated (15, 20), directly or indirectly, on the machine frame (4), and in that the second ends (65, 70) of the coupling rods (5, 10) are pivotably articulated (35, 40), directly or indirectly, on the longitudinal former (8, 9; 74, 77).

3. Longitudinal former according to Claims 1 to 2, characterized in that the former (8, 9; 74, 77) is additionally arranged to be displaceable horizontally in the direction of the axis of rotation of the former folding rolls (25).

## Revendications

1. Entonnoir de pliage mobile, caractérisé en ce que l'entonnoir de pliage longitudinal (8, 9; 74, 77) est déplacable verticalement au moyen d'un quadrilatère articulé (4, 15, 5, 35, 17 ou 16; 4, 20, 10, 40, 17 ou 16) du genre d'un parallélogramme.

2. Entonnoir de pliage longitudinal selon la revendication 1, caractérisé en ce que le quadrilatère articulé (4, 15, 5, 35, 17 ou 16; 4, 20, 10, 40, 17 ou 16) est constitué d'au moins deux bielles (5, 10) de même longueur, pouvant pivoter l'une par rapport à l'autre, en ce que les bielles (5, 10) sont articulées par leurs premières extrémités (45, 46) sur le bâti machine (4) de façon à pouvoir pivoter directement ou indirectement (15, 20), en ce que les deuxièmes extrémités (65, 70) des bielles (5, 10) sont articulées sur l'entonnoir de pliage longitudinal (8, 9; 74, 77) de façon à pouvoir pivoter directement ou indirectement (35, 40).

3. Entonnoir de pliage longitudinal selon les revendications 1 à 2, caractérisé en ce que l'entonnoir de pliage (8, 9; 74, 77) est disposé en plus de façon à pouvoir être déplacé horizontalement dans la direction des axes de rotation (25) des rouleaux de pliage à entonnoir.
